# EUROPÄISCHE PATENTSCHRIFT

(11) **EP 1 271 591 B1**
(45) Veröffentlichungstag und Bekanntmachung des Hinweises auf die Patenterteilung: **23.04.2008**
(21) Anmeldenummer: 02004482.2
(22) Anmeldetag: 27.02.2002
(51) Int. Cl.: H01H 33/26

(54) **Optischer Störlichtbogensensor**
Optical sensor for accidental arc
Détecteur optique pour arc accidentel

(30) Priorität: 01.03.2001 DE 10109952
(43) Veröffentlichungstag der Anmeldung: 02.01.2003
(73) Patentinhaber: Moeller GmbH, 53115 Bonn (DE)
(72) Erfinder: Ehlen, Dirk, 53547 Leubsdorf (DE)

(56) Entgegenhaltungen:
- DE-A- 19 757 844
- DE-A- 19 815 537
- DE-U- 29 513 343
- US-A- 4 516 022
- US-A- 5 223 682

## Beschreibung

Die Erfindung betrifft einen optischen Störlichtbogensensor.

Es sind verschiedene Störlichtbogensensoren, insbesondere zum Einsatz in Schaltanlagen bekannt. Ein Beispiel ist in der CH 676 174 A5 dargestellt. Im Erfassungsbereich ist ein Lichtwellenleiter mehrfach gewickelt; die Strahlungseinkopplung erfolgt radial durch die Ummantelung des Lichtwellenleiters. Der Lichtwellenleiter ist in einem Plastikarm gehalten. Die Anordnung kann mit einer transparenten Schutzhülle abgedeckt sein. Dieser Störlichtbogensensor hat einen im wesentlichen punktförmigen Erfassungsbereich.

Ein anderes Beispiel solcher Sensoren ist in DE-U-29 513 343 beschrieben.

Solche Sensoren werden vorzugsweise in elektrischen Schaltanlagen, insbesondere in Niederspannungsschaltanlagen, aber ebenso in Mittelspannungsund Hochspannungsschaltanlagen verwendet, um dort als Sensor bei Auftreten eines Störlichtbogens ein Abschaltsignal zu liefern.

Es ist Aufgabe der Erfindung, die Empfindlichkeit des Sensors bei unverändertem räumlichen Erfassungsbereich zu erhöhen, ohne die Aufnahmefläche oder Aufnahmelänge des Lichtwellenleiters zu vergrößern.

Der Kern der Erfindung besteht darin, daß dem Grundkörper ein optisches Element zugeordnet ist. Damit wird die Strahlungsausbeute oder die Empfindlichkeit in einem bestimmten Wellenlängenbereich erhöht. Das optische Element kann strahlenverstärkend wirken, es kann ein Strahlenreflektor, ein strahlenbündelndes Element (im einfachsten Fall eine Linse, auch Fresnel-Linse) oder ein Körper sein, in dem Fluoreszenzzentren für absorbierbare Strahlung eingebracht sind. Diese Alternativen können auch beliebig kombiniert sein.

Mit einem strahlungsdurchlässigen vorzugsweise als Schale ausgebildeten Abdeckelement wird ein großer Erfassungswinkel bei einfacher Montage ermöglicht, wobei bewährte Lichtwellenleiter verwendet werden können. Dies ermöglicht eine universelle Verwendung des Störlichtbogensensors. In dem als Trägerelement für den Lichtwellenleiter in unterschiedlichen Geometrien ausgeführten Grundkörper hat der Lichtwellenleiter eine definierte Einbaulage. Ein oder auch mehrere Störlichtbogensensoren können an einem geeigneten Punkt zur Erfassung von Störlichtbögen in der Schaltanlage angeordnet werden.

In einer ersten Ausführungsform soll das optische Element ein transparenter Körper sein, in dem Strahlung absorbierende, fluoreszierende Farbstoff-Moleküle vorhanden sind. Solche Materialien sind seit einiger Zeit auf dem Markt. Das von den Fluoreszenzzentren emittierte hat eine größere Wellenlänge als die absorbierte Strahlung. Wenn der transparente Körper sehr dünn gewählt wird (als Folie), bleibt die Strahlung durch Totalreflexion in der Folie 'gefangen'. An den Rändern - oder an auf der Oberfläche eingebrachte Aufrauhungen (Einritzungen oder Eingravierungen) tritt die Strahlung aus und wird dort in den Grundkörper und in den Lichtwellenleiter gelenkt.

Der Fluoreszenzwellenlängenbereich der Fluoreszenzzentren ist vorzugsweise auf die Empfindlichkeit der Störlichtauswerteschaltung (bzw. der zugehörigen Empfangsdiode) abgestimmt. Ein solcher Bereich kann etwa zwischen 400 und 600 nm liegen. Durch die Abstimmung für einen bestimmten Wellenlängenbereich können Lichteinflüsse ausgeschlossen werden, die sonst auch auf den Störlichtbogensensor fallen. Solche störenden Einflüssen können von Industriebeleuchtungen oder auch von in der Nähe vorhandenen Schweißaggregaten stammen.

Ein als optisches Element eingesetzter Strahlenreflektor (Planspiegel, Retroreflektor, Katzenauge) sollte vorzugsweise am Grundkörper dem Erfassungsbereich gegenüber angeordnet sein. Die Oberfläche des Störlichtbogensensors (oder einer auf ihm angeordneten transparenten Abdeckung) sollte im Erfassungsbereich mit einer reflexionsmindernden Oberfläche versehen sein. Hierzu kommen übliche optische Mittel infrage; wie lambda-Viertel Anti-Reflexionsbeschichtung oder mikrostrukturierte Oberfläche (Motten- oder Fliegenaugenstruktur).

Der Grundkörper sollte zur optimalen Erfassung eines Störlichtbogens eine optisch günstige Geometrie aufweisen, die sich im wesentlichen nach der Anordnung, Form oder Größe der für Lichtbögen kritischen Kontakte richtet. Vorgestellt werden als Ausführungsformen: Kugel, Zylinder, oder Prisma. Der Lichtwellenleiter liegt in Nuten auf der Oberfläche des Grundkörpers spiraloder wendelförmig. Der Lichtwellenleiter kann auch im aus Kunststoff hergestellten Grundkörper eingebettet sein. Vorgesehen kann sein, daß in einem aus Gießharz hergestellten Grundkörper der Lichtwellenleiter fest eingegossen ist, wo er zusammen mit dem Kunststoff bei der Fabrikation aushärtet. Der Lichtwellenleiters kann räumlich in einer Ebene, oder räumlich in mehreren Ebenen als Spirale oder Mäander angeordnet sein.

Der Störlichtbogensensor kann vorzugsweise einen Erfassungsbereich bis zu einem Raumwinkel von 180 Grad aufweisen.

Anhand der Zeichnung, in der Ausführungsbeispiele dargestellt sind, sollen die Erfindung, Ausgestaltungen und Verbesserungen und weitere Vorteile näher beschrieben und erläutert werden.

Es zeigen:
Fig. 1 eine erste Ausführungsform des Störlichtbogensensors,
Fig. 2A, 2B, 2C drei Ansichten des Störlichtbogensensors aus Fig. 1,
Fig. 3 eine zweite (prismatische) Ausführungsform,
Fig. 4 eine Ausführungsform in Halbkugel-Form,
Fig. 5 eine zylindrische Ausführungsform,
Fig. 6 die Ausführungsform nach Fig. 5 mit Anti-Reflexbeschichtung und
Fig. 7 eine perspektivische Darstellung nach Fig. 5.

Ein Störlichtbogensensor mit zylindrischer Geometrie (46) des Grundkörpers 5 mit einigen cm Durchmesser ist in Fig. 1 dargestellt. Ein Lichtwellenleiter 2 liegt gewendelt im Innern des Grundkörpers 5. Der Lichtwellenleiter 2 führt das Licht über LWL-Stecker 3 zu einer nicht dargestellten Störlichterfassungsschaltung. Der Grundkörper ist ein transparenter Kunststoff, in dem fluoreszierende Moleküle 52 eingebracht sein können.

Bei Durchstrahlung des Grundkörpers absorbieren die Moleküle die Strahlung und geben in einem spezifischen Wellenlängenbereich Strahlung ab, so daß der eingebettete Lichtwellenleiter die Strahlung zweifach aufnimmt, einmal als direkte Strahlung aus dem Erfassungsbereich, der vorzugsweise eine Kopffläche des Zylinders sein kann und zum anderen durch die von den Molekülen abgegebene Strahlung.

Die in den Lichtwellenleiter eingekoppelte Strahlung tritt in eine Empfangsdiode und wird in einer Störlichterfassungsschaltung ausgewertet. Die Empfangsdiode ist vorzugsweise für einen schmalbandigen Wellenlängenbereich ausgelegt. Mit einer schmalbandigen Empfangsdiode kann man Störlicht in anderen Wellenlängenbereichen ausschalten und damit die Erkennung eines Störlichtbogens sicherer machen. Störlichtbögen brennen in der Regel auf Kupfer-Kontakten, so daß hierbei angeregte grüne Spektrallinien - also im Bereich 400 bis 600 nm - besonders für das Erkennen eines Störlichtbogens geeignet sind.

Die drei Figuren 2A, 2B und 2C (Schnitt A-A aus Fig. 2A) geben eine mögliche Lage des Lichtwellenleiters 2 im Grundkörper wieder. Hiernach liegt der Lichtwellenleiter eng in einer Spirale gewickelt im wesentlichen in einer Ebene E des Grundkörpers 5. Eine weitere Ausführungsform mit Mäander-Anordnung des Lichtwellenleiters ebenfalls in einer Ebene zeigt die Fig. 3 in einem prismatischen Grundkörper 42. Nicht dargestellt sind mögliche Lagen im Grundkörper, bei denen der Lichtwellenleiter in mehr als einer Ebene angeordnet ist. Wesentlich ist, dass der Lichtwellenleiter im Grundkörper eine gute Raumfüllung einnimmt. Wie die Figuren 2B, 2C und 3 ausweisen, liegen die Eintrittsstrecken 3' des Lichtwellenleiters von den LWL-Steckern 3 kommend nicht in der zuvor angesprochenen Haupt-Lageebene E des Lichtwellenleiters 2. Die Eintrittsstrecken 3' können jedoch auch in derselben Ebene wie eine der Haupt-Lageebenen E liegen.

Die Fig. 4 zeigt einen Grundkörper 44, bei dem ein Lichtwellenleiter 2 spiralförmig in einer rinnenförmigen Nut 8 eingelegt ist. In den Figuren 2 und 4 ist ein Lichtwellenleiter 2 gezeigt, der um den Grundkörper ebenfalls in Nuten 8 mehrfach herumgelegt ist. Hierdurch ist der Lichtwellenleiter genau positioniert. Die Strahlungseinkopplung erfolgt radial durch die Ummantelung des Lichtwellenleiters. Der Erfassungsbereich des Lichtwellenleiters ist die obere Fläche des Grundkörpers. Der Erfassungsbereich ist relativ punktförmig, im Vergleich zu stab- oder linienförmigen Sensoren, die entlang von Stromschiene in einem Schaltfeld angeordnet werden.

Gegenüber dem Erfassungsbereich - also unterhalb des Grundkörpers - ist ein Strahlenreflektor (20) angeordnet. Der in Fig. 7 dargestellte Strahlenreflektor 22 ist ein aus einer Vielzahl von Winkelspiegeln (Katzenauge) gebildeter Reflektor. In den Figuren 5 und 7 ist ebenfalls dieser Typ eines Strahlenreflektors gezeichnet.

Der Störlichtbogensensor kann mit einem strahlungsdurchlässigen Element (Haube oder Schale) abgedeckt sein, das dem Grundkörper 5 auf- oder anliegt. Das abdeckende Element ist nicht dargestellt. Die Strahlung des Störlichtbogens, z.B. im Spektralbereich der UV-Strahlung, tritt durch das Abdeckelement in den Grundkörper ein.

Zur Befestigung an einer Schaltschrankwand oder einer anderen Befestigungsstelle kann das Abdeckelement mit einem radial nach außen gerichteten Befestigungskragen versehen sein. Das strahlungsdurchlässige Abdeckelement kann mit einem bodenseitig angeordneten Abdeckteil verschraubt oder anderweitig befestigt sein. An dem Abdeckteil können Befestigungsbohrungen in einem Befestigungskragen vorhanden sein.

Der Grundkörper 44 in Fig. 4 ist halbkugelförmig und der Grundkörper 46 in Fig. 5, 6 und 7 ist zylindrisch als Scheibe gestaltet.

Die Form des Grundkörpers ist nicht auf die vorstehend beschriebenen Geometrien beschränkt, sondern kann auch andere Formen, wie Kegel oder Kuppeln haben.

## Patentansprüche

1. Optischer Störlichtbogensensor zur Verwendung in Schaltanlagen, der mindestens einen Lichtwellenleiter **(2)** umfaßt und der Lichtwellenleiter **(2)** im Erfassungsbereich mehrfach gewickelt angeordnet ist und Störlicht radial durch die Ummantelung des Lichtwellenleiters eingekoppelt und an einen Sensor weitergeleitet wird, wobei der Lichtwellenleiter **(2)** in einem Grundkörper **(5)** gehalten oder befestigt ist, **dadurch gekennzeichnet, daß** dem Grundkörper **(5)** mindestens ein optisches Element **(20, 30, 52)** zugeordnet ist, mit dem die Störlichtausbeute verstärkt wird.

2. Störlichtbogensensor nach Anspruch 1, **dadurch gekennzeichnet, daß** das optische Element **(20, 30, 52)** ein transparenter Körper **(42)** ist, in dem Fluoreszenzzentren **(52)** für absorbierbare Strahlung vorhanden sind.

3. Störlichtbogensensor nach Anspruch 2, **dadurch gekennzeichnet, daß** der transparente Körper **(42)** eine Folie ist.

4. Störlichtbogensensor nach einem der Ansprüche 2 bis 3, **dadurch gekennzeichnet, daß** der Fluoreszenzwellenlängenbereich der Fluoreszenzzentren **(52)** auf die Empfindlichkeit einer Störlichtauswerteschaltung abgestimmt ist.

5. Störlichtbogensensor nach einem der Ansprüche 2 bis 4, **dadurch gekennzeichnet, daß** der transparente Körper **(42)** Aufrauhungen für die Strahlungsauskopplung in den Grundkörper **(46)** hinein aufweist.

6. Störlichtbogensensor nach Anspruch 1, **dadurch gekennzeichnet, daß** das optische Element **(20)** ein Strahlenreflektor **(22)** ist.

7. Störlichtbogensensor nach Anspruch 6, **dadurch gekennzeichnet, daß** der Strahlenreflektor **(20)** am Grundkörper **(5)** dem Erfassungsbereich gegenüber angeordnet ist.

8. Störlichtbogensensor nach Anspruch 6 oder 7, **dadurch gekennzeichnet, daß** der Strahlenreflektor **(20)** ein Winkelspiegel **(22)** oder ein Retroreflektor ist.

9. Störlichtbogensensor nach Anspruch 1, **dadurch gekennzeichnet, daß** das optische Element **(20)** als strahlungsbündelnde Einrichtung **(30)** ausgebildet ist.

10. Störlichtbogensensor nach einem der vorhergehenden Ansprüche, **dadurch gekennzeichnet, daß** die Oberfläche des optischen Elements mit einer reflexionsmindernden Oberfläche versehen ist.

11. Störlichtbogensensor nach einem der vorhergehenden Ansprüche, **dadurch gekennzeichnet, dass** der Grundkörper **(5)** mit optisch günstiger Geometrie geformt und der Lichtwellenleiter **(2)** in Nuten **(8)** auf der Oberfläche des Grundkörpers **(5)** spiralförmig oder wendelförmig angeordnet ist.

## Claims

1. An optical accidental arc sensor for use in switchgears, which comprises at least one optical waveguide (2), the optical waveguide (2) being disposed in multiply wound arrangement in the sensing area and stray light being coupled in radially through the cladding of the optical waveguide and passed on to a sensor, the optical waveguide (2) being held or secured in a base member (5), **characterised in that** at least one optical element (20, 30, 52), with which the stray light efficiency is enhanced, is associated with the base member (5).

2. An optical accidental arc sensor according to claim 1, **characterised in that** the optical element (20, 30, 52) is a transparent body (42), in which centres of fluorescence (52) for absorbable radiation are present.

3. An optical accidental arc sensor according to claim 2, **characterised in that** the transparent body (42) is a sheet.

4. An optical accidental arc sensor according to one of claims 2 to 3, **characterised in that** the fluorescent wavelength range of the centres of fluorescence (52) is matched to the sensitivity of a stray light evaluation circuit.

5. An optical accidental arc sensor according to one of claims 2 to 4, **characterised in that** the transparent body (42) comprises surface roughening for radiation decoupling into the base member (46).

6. An optical accidental arc sensor according to claim 1, **characterised in that** the optical element (20) is a beam reflector (22).

7. An optical accidental arc sensor according to claim 6, **characterised in that** the beam reflector (20) is arranged on the base member (5) opposite the sensing area.

8. An optical accidental arc sensor according to claim 6 or claim 7, **characterised in that** the beam reflector (20) is a corner reflector (22) or a retroreflector.

9. An optical accidental arc sensor according to claim 1, **characterised in that** the optical element (20) takes the form of a radiation-concentrating means (30).

10. An optical accidental arc sensor according to any of the preceding claims, **characterised in that** the surface of the optical element is provided with a reflection-reducing surface.

11. An optical accidental arc sensor according to any of the preceding claims, **characterised in that** the base member (5) is of an optically favourable geometric shape and the optical waveguide (2) is arranged in spiral or helical manner in grooves (8) on the surface of the base member (5).

## Revendications

1. Détecteur optique pour arc accidentel destiné à être utilisé dans des appareils de commutation, qui comprend au moins un guide d'onde lumineuse (2) et le guide d'onde lumineuse (2) est disposé en enroulements multiples dans la zone de détection et une lumière parasite est alimentée radialement à travers la gaine du guide d'onde lumineuse et transmise à un capteur, le guide d'onde lumineuse (2) étant maintenu ou fixé dans un corps de base (5), **caractérisé en ce qu'**au moins un élément optique (20, 30, 52) au moyen duquel le rendement de la lumière parasite est amplifié est associé au corps de base (5).

2. Détecteur optique pour arc accidentel selon la revendication 1, **caractérisé en ce que** l'élément optique (20, 30, 52) est un corps transparent (42) dans lequel sont présents des centres de fluorescence (52) pour un rayonnement absorbable.

3. Détecteur optique pour arc accidentel selon la revendication 2, **caractérisé en ce que** le corps transparent (42) est une feuille.

4. Détecteur optique pour arc accidentel selon l'une des revendications 2 à 3, **caractérisé en ce que** la plage des longueurs d'onde de la fluorescence des centres de fluorescence (52) est accordée à la sensibilité d'un circuit de détection de lumière parasite.

5. Détecteur optique pour arc accidentel selon l'une des revendications 2 à 4, **caractérisé en ce que** le corps transparent (42) comporte des rugosités pour le découplage du rayonnement dans le corps de base (46).

6. Détecteur optique pour arc accidentel selon la revendication 1, **caractérisé en ce que** l'élément optique (20) est un réflecteur de rayons (22).

7. Détecteur optique pour arc accidentel selon la revendication 6, **caractérisé en ce que** le réflecteur de rayons (20) sur le corps de base (5) est situé en face de la zone de détection.

8. Détecteur optique pour arc accidentel selon la revendication 6 ou 7, **caractérisé en ce que** le réflecteur de rayons (20) est un miroir angulaire (22) ou un rétroréflecteur.

9. Détecteur optique pour arc accidentel selon la revendication 1, **caractérisé en ce que** l'élément optique (20) est exécuté en tant que dispositif (30) formateur de faisceau.

10. Détecteur optique pour arc accidentel selon l'une quelconque des revendications précédentes, **caractérisé en ce que** la surface de l'élément optique est pourvue d'une surface réduisant la réflexion.

11. Détecteur optique pour arc accidentel selon l'une quelconque des revendications précédentes, **caractérisé en ce que** le corps de base (5) est doté d'une forme géométrique optiquement avantageuse et le guide d'onde lumineuse (2) est disposé en forme de spirale ou en forme d'hélice dans des rainures (8) sur la surface du corps de base (5).
